# EUROPÄISCHE PATENTSCHRIFT

(11) **EP 3 318 709 B1**
(45) Veröffentlichungstag und Bekanntmachung des Hinweises auf die Patenterteilung: **04.09.2019**
(21) Anmeldenummer: 17186628.8
(22) Anmeldetag: 17.08.2017
(51) Int. Cl.: E06B 1/60

(54) **FENSTERANORDNUNG, UND VERFAHREN ZU DEREN MONTAGE**
WINDOW ARRANGEMENT AND METHOD OF ASSEMBLING THE SAME
SYSTÈME DE FENÊTRE ET SON PROCÉDÉ DE MONTAGE

(30) Priorität: 07.11.2016 DE 202016106220 U; 18.04.2017 DE 102017108237
(43) Veröffentlichungstag der Anmeldung: 09.05.2018
(73) Patentinhaber: S & H Besitz GmbH & Co. KG, 46354 Südlohn (DE)
(72) Erfinder: Keppelhoff, Josef, 46354 Südlohn-Oeding (DE)
(74) Vertreter: Habbel, Ludwig

(56) Entgegenhaltungen:
- WO-A1-90/12187
- GB-A- 1 566 097

## Beschreibung

Die Erfindung betrifft eine Fensteranordnung, wobei ein Fenster in einer so genannten Thermowand angeordnet werden soll.

Als Thermowand wird eine Wand bezeichnet, die als Sandwich-Paneel ausgestaltet ist, und die zwei äußere Deckschichten aufweist, beispielsweise aus Kunststoff oder aus Metall, sowie eine zwischen den Deckschichten angeordnete Isolationsschicht, beispielsweise aus einem Hartschaum. Diese Thermowand begrenzt einen Raum, so dass die beiden Deckschichten als Innenseite der Wand, nämlich zum Raum gerichtet, und als Außenseite der Wand, nämlich vom Raum abgewandt, bezeichnet werden.

In dieser Wand ist ein Ausschnitt vorgesehen, der als Fensterausschnitt bezeichnet ist und der durch ein Fenster verschlossen ist.

GB 1 566 097 A offenbart eine Fensteranordnung mit einer einen Raum begrenzenden Wand, einem in die Wand eingebrachten Fensterausschnitt, der umlaufend von Schnittflächen der Wand begrenzt ist, einem Innenrahmen aus T-Profilen, wobei jedes T-Profil einen mittleren Steg und zwei einander gegenüberliegende Seitenstege aufweist, sich mit seinem mittleren Steg, eine Schnittfläche teilweise abdeckend, in den Fensterausschnitt erstreckt, mit einem ersten Seitensteg der Innenseite der Wand anliegt, und mit dem zweiten Seitensteg vor den Fensterausschnitt ragt, und einem ebenfalls rechteckigen Außenrahmen aus Z-Profilen, wobei jedes Z-Profil einen Außensteg aufweist, welcher der Außenseite der Wand anliegt, einen an den Außensteg anschließenden mittleren Verbindungssteg, welcher sich in den Fensterausschnitt erstreckt und einen Teil einer Schnittfläche der Wand abdeckt, und einen an den Verbindungssteg anschließenden Innensteg, der im Wesentlichen parallel zu dem Außensteg verläuft und in den Fensterausschnitt ragt.

WO 90/12187 A1 betrifft ein Fenster zum Einbau in einer Wand des Sandwich-Typs umfassend einen ersten Rahmen mit einem Flansch, der dazu geeignet ist, an die Außenseite der Wand anzuliegen, einen mit einer Falzung für eine Fensterscheibe versehenen Rahmenteil, welcher Rahmenteil mit dem ersten Rahmen in einem Stück hergestellt ist und dazu geeignet ist, den Kern der Sandwich-Wand zu decken, und einen zweiten Rahmen mit einem Flansch, der dazu geeignet ist, an die Innenseite der Wand anzuliegen, in welchem Fenster einer der Rahmen verzahnte Verbindungsmittel umfasst, bestehend aus Zungen, die versehen sind mit einer Verzahnung und in Längsrichtung des Rahmens angeordnet sind, wobei die Zungen so vorgesehen sind, dass sie in zwei verzahnte Bereiche des anderen Rahmens eingesetzt werden können, wobei der Einbau des Fensters ein Zusammenklipsen der beiden Rahmen von jeder Seite der Sandwich-Wand umfasst.

Der Erfindung liegt die Aufgabe zugrunde, eine solche Fensteranordnung anzugeben, die einen möglichst geringen konstruktiven Aufwand erfordert und die möglichst platzsparend ausgestaltet ist.

Weiterhin liegt der Erfindung die Aufgabe zugrunde, ein Verfahren anzugeben, um eine solche Fensteranordnung zu montieren.

Diese Aufgabe wird durch eine Fensteranordnung mit den Merkmalen des Anspruchs 1 und durch ein Verfahren nach Anspruch 7 gelöst. Vorteilhafte Ausgestaltungen sind in den Unteransprüchen beschrieben.

Die Erfindung schlägt mit anderen Worten vor, das Fenster nicht außerhalb der Thermowand anzuordnen, sondern in den Fensterausschnitt der Wand einzusetzen, wobei ein Fenster mit einem umlaufenden Fensterrahmen verwendet wird. Es kann folglich ein standardisiertes Fenster verwendet werden, wie es wirtschaftlich vorteilhaft handelsüblich ist. Eine zusätzliche Unterkonstruktion wird nicht benötigt, die ansonsten ggf. hinter der Wand erforderlich wäre, um dort ein Fenster zu tragen. Auch wird keine zusätzliche Unterkonstruktion erforderlich, die ansonsten außerhalb der Wand, auf deren Außenseite oder auf deren Innenseite erforderlich wäre, um die Schwächung der Wand aufgrund des Fensterausschnittes auszugleichen, ähnlich wie dies ansonsten bei einem so genannten Sturz oder einem so genannten Wechsel bei Wand- oder Deckenkonstruktion bekannt ist. Auch ist es nicht erforderlich, eine zusätzliche Unterkonstruktion bzw. Stützkonstruktion innerhalb der Wand anzuordnen, wodurch ggf. der Wärmedurchgangswert der Wand nachteilig beeinflusst werden könnte.

Vielmehr ist vorschlagsgemäß vorgesehen, dass an der Innenseite der Wand ein Innenrahmen montiert ist, der aus T-förmigen Profilen besteht, beispielsweise aus Stahlprofilen. Mit ihrem mittleren Steg liegen die Profilleisten den Schnittflächen des Fensterausschnitts an, so dass sich von den beiden Seitenstegen des T-Profils jeweils ein erster Seitensteg vor der Innenseite der Wand befindet, während der damit fluchtende zweite Seitensteg vor den Fensterausschnitt ragt. Mit dem ersten Seitensteg sind die T-Profile des Innenrahmens an der Wand befestigt. Diese Befestigung kann beispielsweise durch ein Verkleben, Verschrauben oder Vernietung erfolgen.

Das Fenster ist mit seinem umlaufenden Fensterrahmen in den Fensterausschnitt der Wand eingesetzt und an dem erwähnten zweiten Steg der T-Profile befestigt, wobei diese Befestigung insbesondere ebenfalls durch Verkleben, Verschraubung oder Vernietung erfolgen kann. Wirtschaftlich vorteilhaft werden handelsübliche Fenster mit standardisierten Abmessungen verwendet, so dass dementsprechend der Fensterausschnitt in der Wand in Anpassung an ein solches Fenster erzeugt wird und nicht etwa das Fenster in Anpassung an einem zuvor geschaffenen Fensterausschnitt auf Maß angefertigt zu werden braucht. Der Fensterausschnitt in der Wand wird vorzugsweise 20 mm breiter und 20 mm höher angefertigt als die Außenabmessungen des Fensterrahmens, so dass ringsum der Fensterrahmen mit 10 mm Luft montiert werden kann. Dies ermöglicht eine problemlose Ausrichtbarkeit des Fensterrahmens, so dass dessen vier Rahmenleisten exakt waagerecht und exakt senkrecht ausgerichtet werden können. Diese exakte Ausrichtung des Fensters erleichtert die Betätigung von schwenkbaren Fensterflügeln, so dass diese nicht aufgrund einer Schrägstellung des Fensters ungewollt stets ihre Offenstellung oder ihre Schließstellung automatisch einzunehmen bestrebt sind.

Eine optimal dichte Montage des Fensters kann vorteilhaft dadurch erfolgen, dass der Fensterrahmen mit den T-Profilen des Innenrahmens verklebt wird, so dass auf diese Weise eine lückenlose Verbindung geschaffen werden kann. Die T-Profile des Innenrahmens können ebenfalls vorteilhaft auch mit der Wand, also mit den Innenseiten der Thermowand verklebt werden, um auch an dieser Stelle eine absolut dichte Verbindung zu schaffen. Zusätzlich können Schrauben oder Niete zur Befestigung des Innenrahmens an der Wand vorgesehen sein, um besonders zuverlässig die Kräfte vom Innenrahmen in die Wand einleiten zu können, die durch die Montage des Fensters auf den Innenrahmen einwirken.

Aufgrund der Abmessungen des Fensterausschnitts, die bewusst größer gewählt sind als die Außenabmessungen des Fensterrahmens, ergibt sich ein um den Fensterrahmen umlaufender Spalt. Dieser kann, nachdem das Fenster ausgerichtet und am Innenrahmen befestigt wurde, mit einem wärmedämmenden Material ausgefüllt werden, beispielsweise einem PU-Schaum. Nach Aushärtung des PU-Schaums können störende Überstände des Isolationsmaterials problemlos abgeschnitten und entfernt werden.

Je nach Wandstärke der Thermowand, die beispielsweise 80 oder 100 mm betragen kann, weist das Fenster und dessen Fensterrahmen eine geringere Wandstärke auf als die Thermowand. Ein Teil der Schnittflächen, die durch den Fensterausschnitt in der Wand erzeugt wurden, wird also durch das in die Wand eingesetzte Fenster nicht verdeckt. Der Spalt, der zwischen dem Fensterrahmen und der Thermowand verbleibt, wird daher durch einen Rahmen überbrückt, der aus Z-förmig profilierten Leisten gebildet ist, die einerseits an der Außenseite der Wand befestigt werden. Ein mittlerer, so genannter Verbindungssteg verläuft vom Außensteg in das Innere des Fensterausschnitts auf den Fensterrahmen zu und verdeckt somit den nicht durch den Fensterrahmen abgedeckten Anteil der Schnittflächen des Fensterausschnitts. An den mittleren Verbindungssteg schließt sich, etwa parallel zum Außensteg verlaufend, ein Innensteg an, welcher dem Fensterrahmen anliegt und mit dem Fensterrahmen verbunden ist. Auch hier kann vorzugsweise eine Verklebung vorgesehen sein. Da die Fensterrahmen üblicherweise Wasser abführende Kanäle aufweisen, können zusätzlich auch Schrauben vorgesehen sein, die den Innensteg des Z-Profils durchsetzen und die Belastbarkeit der Verbindung verbessern.

Während die T-Profile des Innenrahmens aus Gründen der Statik besonders stabil ausgestaltet sind, dienen die Z-Profile des Außenrahmens in erster Linie als Witterungsschutz und decken die Schnittflächen des Fensterausschnitts ab. Aufgrund der statischen Bedeutung kann vorgesehen sein, den Innenrahmen bzw. dessen T-Profile besonders stabil auszugestalten, beispielsweise als Strangpressprofile aus Stahl oder Aluminium. Wirtschaftlich vorteilhaft können Aluminiumprofile verwendet werden, wobei die beiden Seitenstege gemeinsam eine Breite von 60 mm aufweisen können und der mittlere Steg des T-Profils eine Länge von ebenfalls 60 mm aufweisen kann, bei einer Materialstärke sämtlicher Stege des T-Profils von 4 mm. Die Z-Profile des Außenrahmens hingegen können vorteilhaft jeweils individuell an die baulichen Verhältnisse angepasst werden, beispielsweise in Anpassung an die Abmessungen der Fensterrahmen und der Thermowand, um die Distanz, die zwischen der Außenseite der Wand und der Außenseite des Fensterrahmens verbleibt, passgenau zu überbrücken und dabei sicherzustellen, dass die Außen- und Innenstege des Z-Profils der Außenseite der Wand sowie der Außenseite des Fensterrahmens optimal anliegen. Die Z-Profile können daher vorteilhaft als Blechkantteile ausgestaltet sein, beispielsweise aus Aluminiumblech mit einer Wandstärke von 2 mm.

Die Belastbarkeit des Verbunds von Innenrahmen und Wand kann dadurch verbessert werden, dass vorteilhaft der mittlere Steg des T-Profils mit der ihm benachbarten Schnittfläche der Wand verklebt ist.

Die Montage der Fensteranordnung kann vorteilhaft in der oben beschriebenen Abfolge erfolgen, indem also zunächst der Fensterausschnitt in die Wand eingebracht wird, anschließend der Innenrahmen, dann das Fenster und dann der Außenrahmen montiert wird. Vorteilhaft kann in den Zwischenraum zwischen Fensterrahmen und Wand das erwähnte Dämmmaterial eingebracht werden, beispielsweise der erwähnte PU-Schaum, bevor der Außenrahmen montiert wird.

Wenn Bauteile miteinander verklebt werden und keine zusätzliche Fixierung durch Niete oder Schrauben vorgesehen ist, kann vorteilhaft eine Fixierung mit Hilfe von Schraubzwingen vorgesehen sein, bis der Klebstoff endgültig ausgehärtet bzw. vernetzt ist, also während der so genannten Topfzeit des Klebers. Auf diese Weise kann beispielsweise der Fensterrahmen an dem Innenrahmen gehalten werden oder auch der Außensteg des Außenrahmens an der Thermowand, wenn in den beiden vorgenannten Fällen zusätzlich zu der Verklebung keine weiteren Verbindungselemente vorgesehen sind. Insbesondere bei der Verbindung zwischen dem Außenrahmen und der Wand kann vorteilhaft auf derartige weitere Verbindungselemente verzichtet werden, um eine Verletzung der äußeren Deckschicht der Thermowand zu vermeiden.

Ein Ausführungsbeispiel der Erfindung wird anhand der rein schematischen Darstellung nachfolgend näher erläutert. Dabei zeigt die Darstellung einen Querschnitt durch eine Fensteranordnung in dem Bereich, wo ein Fensterrahmen an die Wand anschließt, in die das Fenster eingesetzt ist.

In der Zeichnung ist mit 1 insgesamt eine Fensteranordnung bezeichnet, die einerseits ein Fenster 2 und andererseits eine Wand 3 aufweist. Das Fenster 2 weist einen umlaufenden rechteckigen Fensterrahmen 4 auf, der eine Fensterscheibe 5 hält, die aus zwei einzelnen Glasscheiben 6 und einem dazwischen angeordneten Abstandshalter 7 besteht. Eine Glasleiste 8 ist als separater Teil des Fensterrahmens 4 ausgestaltet, und die Fensterscheibe 5 schließt an den Fensterrahmen 4 und an dessen Glasleiste 8 jeweils über elastische Dichtungen 9 an.

Die Wand 3 ist als Thermowand ausgestaltet und weist zwei äußere Deckschichten auf, die als Außenseite 10 und als Innenseite 11 der Wand 3 bezeichnet sind. Zwischen diesen beiden Außen- und Innenseiten 10 und 11 befindet sich eine Isolationsschicht 12 in Form eines ausgehärteten Schaums. Bei dem dargestellten Ausführungsbeispiel weist die Wand 3 eine Wandstärke von 100 mm auf.

Die Montage der Fensteranordnung 1 erfolgt in der nachfolgend beschriebenen Reihenfolge:
Zunächst wird in die Wand 3 ein Fensterausschnitt eingebracht, wobei Schnittflächen 14 diesen Fensterausschnitt begrenzen. Bei dem dargestellten Ausführungsbeispiel ist vorgesehen, dass die Schnittflächen 14 ausschließlich senkrecht und waagerecht verlaufen und zur Aufnahme eines rechteckigen Fensters 2 dienen.

In den Fensterausschnitt wird nun ein Innenrahmen 15 montiert, der aus T-Profilen 16 gebildet ist. Jedes T-Profil 16 weist einen mittleren Steg 17 auf, welcher der Schnittfläche 14 benachbart verläuft, sowie zwei miteinander fluchtende Seitenstege 18 und 19, von denen ein erster Seitensteg 18 der Innenseite 11 der Wand 3 anliegt. Die Befestigung des T-Profils 16 an der Wand 3 erfolgt mittels Klebstoff 20 sowohl im Bereich des ersten Seitensteges 18, der an die Innenseite 11 der Wand 3 angeklebt ist als auch mittels des mittleren Steges 17, der mit der Schnittfläche 14 verklebt ist. Zusätzlich sind weitere Verbindungselemente in Form von Nieten 21 vorgesehen, welche den ersten Seitensteg 18 mit der Wand 3 verbinden.

Nach Montage des Innenrahmens 15 wird das Fenster 2 in den Fensterausschnitt der Wand 3 eingesetzt. Vorteilhaft kann dabei vorgesehen sein, dass die Glasleiste 8 und die Fensterscheibe 5 noch nicht montiert sind, so dass ausschließlich der Fensterrahmen 4 montiert wird. Aufgrund des geringeren Gewichts wird so die Montage erleichtert, zudem kann durch den Fensterrahmen 4 hindurchgegriffen werden und es können beispielsweise Spannzwingen angesetzt werden, ohne dass die Fensterscheibe 5 dabei hinderlich im Wege ist.

Der Fensterrahmen 4 wird an dem zweiten Seitensteg 19 des Innenrahmens 15 mit Hilfe von Klebstoff 20 befestigt. Bis zum Aushärten bzw. Abbinden des Klebstoffs 20 wird der Fensterrahmen 4 am Innenrahmen 15 mit Hilfe von Spannzwingen fixiert.

In den Zwischenraum, der zwischen den Fensterrahmen 4 und der Schnittkante 14 der Wand 3 bzw. dem mittleren Steg 17 des T-Profils 16 verbleibt, wird ein wärmedämmendes Material eingebracht, wobei im dargestellten Ausführungsbeispiel ein expandierender und dann aushärtender PU-Schaum 22 vorgesehen ist. Nach Aushärten des PU-Schaums 22 und nach der Entnahme der erwähnten Spannzwingen kann ein hinderlicher Überstand des PU-Schaums 22, der sich beispielsweise vor die Vorderseite des Fensterrahmens 4 erstreckt, problemlos abgeschnitten werden.

Der Zwischenraum zwischen dem Fensterrahmen 4 und der Außenseite 10 der Wand 3 wird nun durch einen Außenrahmen 23 abgedeckt, der durch vier Z-Profile 24 gebildet wird, wobei jedes Z-Profil 24 als Blechkantteil aus 2 mm starkem Aluminium hergestellt ist. Ein mittlerer Verbindungssteg 25 verläuft zwischen einem Außensteg 26, der mittels Klebstoff 20 an der Außenseite 10 der Wand 3 befestigt ist und andererseits einem Innensteg 27, der mittels Klebstoff 20 an der Außenseite des Fensterrahmens 4 befestigt ist. Zusätzlich erstrecken sich Schrauben 28, durch den Innensteg 27 und legen das Z-Profil auf diese Weise zusätzlich zu dem Klebstoff 20 am Fensterrahmen 4 fest. Zusätzlich zu der Fixierung des Z-Profils 24 durch die Schrauben 28 kann vorgesehen sein, dass der Außensteg 26 mit Hilfe von Schraubzwingen an die Außenseite 10 der Wand 3 angepresst wird, um eine zuverlässig dichte und mechanisch belastbare Verklebung des Z-Profils 24 mit der Wand 3 zu gewährleisten.

Wenn der Klebstoff 20 ausgehärtet bzw. vernetzt ist und der Fensterrahmen 4 mechanisch belastbar in der Wand 3 montiert ist, wird die Fensterscheibe 5 in den Fensterrahmen 4 eingesetzt und mittels der Glasleisten 8 gesichert.

Bei dem dargestellten Ausführungsbeispiel ist eine fest stehende Fensterscheibe 5 dargestellt. Abweichend von dem Ausführungsbeispiel können andere Fensterarten vorgesehen sein, beispielsweise Fenster, die außerdem äußeren, umlaufenden Fensterrahmen 4 einen oder mehrere bewegliche Fensterflügel aufweisen, wobei in einem solchen Fall jeweils die Fensterscheibe 5 in einem eigenen Flügelrahmen angeordnet ist, welcher gegenüber dem äußeren Fensterrahmen 4 beweglich ist.

## Patentansprüche

1. Fensteranordnung (1)
• mit einer einen Raum begrenzenden Wand (3),
- und die als Thermowand in der Art ausgestaltet ist, dass sie einen Sandwich-Aufbau mit zwei äußeren Deckschichten und einer dazwischen angeordneten Isolationsschicht (12) aufweist,
- wobei die in den Raum gerichtete Deckschicht als Innenseite (11) und die andere Deckschicht als Außenseite (10) bezeichnet ist,
• einem in die Wand (3) eingebrachten Fensterausschnitt,
- der umlaufend von Schnittflächen (14) der Wand (3) begrenzt ist,
• einem Innenrahmen (15) aus T-Profilen (16),
- wobei jedes T-Profil (16) einen mittleren Steg (17) und zwei einander gegenüberliegende Seitenstege (18, 19) aufweist,
- sich mit seinem mittleren Steg (17), eine Schnittfläche (14) teilweise abdeckend, in den Fensterausschnitt erstreckt,
- mit einem ersten Seitensteg (18) der Innenseite (11) der Wand (3) anliegt,
- und mit dem zweiten Seitensteg (19) vor den Fensterausschnitt ragt,
• und einem ebenfalls rechteckigen Außenrahmen (23) aus Z-Profilen (24),
- wobei jedes Z-Profil (24) einen Außensteg (26) aufweist, welcher der Außenseite (10) der Wand (3) anliegt,
- einen an den Außensteg (26) anschließenden mittleren Verbindungssteg (25), welcher sich in den Fensterausschnitt erstreckt und einen Teil einer Schnittfläche (14) der Wand (3) abdeckt,
- und einen an den Verbindungssteg (25) anschließenden Innensteg (27), der im Wesentlichen parallel zu dem Außensteg (26) verläuft und in den Fensterausschnitt ragt,
• sowie mit einem Fenster (2), welches einen Fensterrahmen (4) aufweist,
- der sich zwischen den zweiten Seitensteg (19) des T-Profils (16) und den Innensteg (27) des Z-Profils (24) erstreckt
- und an diesen beiden Stegen (19, 27) befestigt ist.

2. Fensteranordnung nach Anspruch 1,
**dadurch gekennzeichnet,**
**dass** der mittlere Steg (17) des T-Profils (16) mit einer Schnittfläche (14) der Wand (3) verklebt ist.

3. Fensteranordnung nach Anspruch 1 oder 2,
**dadurch gekennzeichnet,**
**dass** der Fensterrahmen (4) mit dem zweiten Seitensteg (19) des T-Profils (16) und dem Innensteg (27) des Z-Profils (24) verklebt ist.

4. Fensteranordnung nach einem der vorhergehenden Ansprüche,
**dadurch gekennzeichnet,**
**dass** zwischen dem Fensterrahmen (4) und dem ihn umgebenden mittleren Steg (17) des T-Profils (16) oder der ihn umgebenden Schnittfläche (14) der Wand (3) Wärmedämmungsmaterial angeordnet ist.

5. Fensteranordnung nach einem der vorhergehenden Ansprüche,
**dadurch gekennzeichnet,**
**dass** das T-Profil (16) als Strangpressprofil ausgestaltet ist.

6. Fensteranordnung nach einem der vorhergehenden Ansprüche,
**dadurch gekennzeichnet,**
**dass** das Z-Profil (24) als Blechkantteil ausgestaltet ist.

7. Verfahren zum Montieren einer Fensteranordnung (1) nach einem der vorhergehenden Ansprüche,
wobei die folgenden Arbeitsschritte durchgeführt werden:
a) in die als Thermowand ausgestaltete, einen Raum begrenzende Wand (3) wird ein Fensterausschnitt geschnitten, welcher ringsum jeweils im Wesentlichen 10 mm größer ist als das zu montierende Fenster (2),
b) in den Fensterausschnitt wird von dem Raum her ein Innenrahmen (15) aus T-Profilen (16) in der Art eingesetzt, dass sich jeweils der mittlere Steg (17) eines T-Profils (16), eine Schnittfläche (14) der Wand (3) teilweise abdeckend, in den Fensterausschnitt erstreckt,
der erste Seitensteg (18) der Innenseite (11) der Wand (3) anliegt,
und der zweite Seitensteg (19) vor den Fensterausschnitt ragt,
und dass jeweils der erste Seitensteg (18) an der Innenseite (11) der Wand (3) befestigt wird,
c) der Fensterrahmen (4) wird von der Außenseite der Wand (3) her in den Fensterausschnitt eingesetzt und an dem Innenrahmen (15) befestigt,
d) nach der Montage des Fensterrahmens (4) wird ein Außenrahmen (23) aus Z-Profilen (24) von außen in den Fensterausschnitt in der Art eingesetzt,
dass ein Außensteg (26) eines Z-Profils (24) der Außenseite (10) der Wand (3) anliegt,
ein Innensteg (27) dem Fensterrahmen (4) anliegt,
und ein mittlerer, den Außensteg (26) und den Innensteg (27) verbindender Verbindungssteg (25) sich in den Fensterausschnitt der Wand (3) erstreckt und einen Teil der Schnittfläche (14) der Wand (3) abdeckt,
wobei die Außenstege (26) des Außenrahmens (23) an der Wand (3) und die Innenstege (27) an dem Fensterrahmen (4) befestigt werden.

8. Verfahren nach Anspruch 7,
**dadurch gekennzeichnet,**
**dass** der Innenrahmen (15) durch Klebstoff, Niete und / oder Schrauben an der Innenseite (11) der Wand (3) befestigt wird.

9. Verfahren nach Anspruch 7 oder 8,
**dadurch gekennzeichnet,**
**dass** aus den T-Profilen (16) ein rechteckiger Innenrahmen (15) geschaffen wird,
wobei seine vier Seiten jeweils waagerecht oder senkrecht ausgerichtet werden.

10. Verfahren nach einem der Ansprüche 7 bis 9,
**dadurch gekennzeichnet,**
**dass** der Fensterrahmen (4), bevor er an dem Innenrahmen (15) befestigt wird, in der Art ausgerichtet wird, dass seine Rahmenleisten waagerecht und senkrecht verlaufen.

11. Verfahren nach einem der Ansprüche 7 bis 10,
**dadurch gekennzeichnet,**
**dass** der Fensterrahmen (4) mit dem Innenrahmen (15) verklebt wird
und während der Topfzeit des Klebstoffs (20) mittels Schraubzwingen an der Wand (3) und / oder an dem Innenrahmen (15) gehalten wird.

12. Verfahren nach einem der Ansprüche 7 bis 11,
**dadurch gekennzeichnet,**
**dass** nach der Montage des Fensterrahmens (4) ein Zwischenraum zwischen dem Fensterrahmen (4) und der Wand (3) mit einem Schaumwerkstoff als Wärmedämmungsmaterial ausgefüllt wird.

13. Verfahren nach Anspruch 12,
**dadurch gekennzeichnet,**
**dass** einen Überstand bildender Schaumwerkstoff abgeschnitten wird.

14. Verfahren nach einem der Ansprüche 7 bis 13,
**dadurch gekennzeichnet,**
**dass** der Außenrahmen (23) durch Klebstoff, Niete und / oder Schrauben an der Außenseite (10) der Wand (3) und an dem Fensterrahmen (4) befestigt wird.

## Claims

1. Window assembly (1)
• incorporating a wall (3) delimiting a room,
- that is configured as a thermal wall such that it incorporates a sandwich construction having two outer surface layers and an insulating layer (12) disposed between them,
- wherein the surface layer oriented towards the room is referred to as the inner side (11) and the other surface layer as the outer side (10),
• having a window opening formed in the wall (3)
- which is delimited peripherally by cut surfaces (14) of the wall (3),
• having an inner frame (15) constructed from T-profiles (16),
- wherein each T-profile (16) incorporates a middle portion (17) and two side portions (18, 19) opposing each other,
- that extends into the window opening by its middle portion (17), partly covering a cut surface (14),
- that rests against the inner side (11) of the wall (3) by a first side portion (18),
- and the second side portion (19) of which protrudes in front of the window opening,
• and having a likewise rectangular outer frame (23) constructed from Z-profiles (24),
- wherein each Z-profile (24) incorporates an outer portion (26) that rests against the outer side (10) of the wall (3),
- having a middle connecting portion (25) that is joined to the outer portion (26) and that extends into the window opening and covers part of a cut surface (14) of the wall (3),
- and having an inner portion (27) that is joined to the connecting portion (25) and extends essentially parallel to the outer portion (26) and protrudes into the window opening,
• and having a window (2) that incorporates a window frame (4),
- that extends between the second side portion (19) of the T-profile (16) and the inner portion (27) of the Z-profile (24)
- and is fastened to these two portions (19, 27).

2. Window assembly in accordance with claim 1, **characterised in that** the middle portion (17) of the T-profile (16) is bonded to a cut surface (14) of the wall (3).

3. Window assembly in accordance with claim 1 or 2, **characterised in that** the window frame (4) is bonded to the second side portion (19) of the T-profile (16) and to the inner portion (27) of the Z-profile (24).

4. Window assembly in accordance with any one of the foregoing claims, **characterised in that** heat insulating material is disposed between the window frame (4) and the middle portion (17) of the T-profile (16) surrounding the window frame (4) or the cut surface (14) of the wall (3) surrounding the window frame (4).

5. Window assembly in accordance with any one of the foregoing claims, **characterised in that** the T-profile (16) is configured as an extruded profile.

6. Window assembly in accordance with any one of the foregoing claims, **characterised in that** the Z-profile (24) is configured as a bent sheet-metal part.

7. Method for fitting a window assembly (1) in accordance with any one of the foregoing claims, where the following work steps are carried out:
a) A window opening that is essentially 10 mm larger all round than the window (2) to be fitted is cut into the wall (3), which is configured as a thermal wall and delimits a room.
b) An inner frame (15) constructed from T-profiles (16) is inserted into the window opening from the room side in such a way that the middle portion (17) of each T-profile (16) that partly covers a cut surface (14) of the wall (3) and extends into the window opening and the first side portion (18) rests against the inner side (11) of the wall (3) and the second side portion (19) protrudes in front of the window opening, and that each first side portion (18) is fastened to the inner side (11) of the wall (3).
c) The window frame (4) is inserted into the window opening from the outer side of the wall (3) and fastened to the inner frame (15).
d) After the window frame (4) has been fitted, an outer frame (23) constructed from Z-profiles (24) is inserted into the window opening from outside in such a way that an outer portion (26) of a Z-profile (24) rests against the outside (10) of the wall (3) and an inner portion (27) rests against the window frame (4) and a middle, connecting portion (25) joining the outer portion (26) and the inner portion (27) extends into the window opening of the wall (3) and covers part of the cut surface (14) of the wall (3), wherein the outer portions (26) of the outer frame (23) are fastened to the wall (3) and the inner portions (27) are fastened to the window frame (4).

8. Method in accordance with claim 7, **characterised in that** the inner frame (15) is fastened to the inner side (11) of the wall (3) with adhesive, rivets and/or screws.

9. Method in accordance with claim 7 or 8, **characterised in that** a rectangular frame (15) is constructed from the T-profiles (16), where the four sides of the rectangular inner frame (15) are each oriented horizontally or vertically.

10. Method in accordance with any one of claims 7 to 9, **characterised in that**, before the window frame (4) is fastened to the inner frame (15), the window frame (4) is oriented so that its frame bars extend horizontally and vertically.

11. Method in accordance with any one of claims 7 to 10, **characterised in that** the window frame (4) is bonded to the inner frame (15) and, while the adhesive (20) is hardening, is held against the wall (3) and/or the inner frame (15) with screw cramps.

12. Method in accordance with any one of claims 7 to 11, **characterised in that**, after the window frame (4) has been fitted, a gap between the window frame (4) and the wall (3) is filled with a foam material to act as a heat-insulating material.

13. Method in accordance with claim 12, **characterised in that** protruding foam material is cut away.

14. Method in accordance with any one of claims 7 to 13, **characterised in that** the outer frame (23) is fastened to the outer side (10) of the wall (3) and the window frame (4) with adhesive, rivets and/or screws.

## Revendications

1. Agencement de fenêtre (1)
• comprenant un mur (3) limitant un local,
- mur qui est configuré comme mur d'isolation thermique de sorte à présenter une structure en sandwich avec deux couches couvrantes extérieures et une couche isolante (12) disposée entre les deux,
- sachant que la couche couvrante regardant le local est appelée côté intérieur (11) et que l'autre couche de couverture est appelée côté extérieur (10),
• une baie de fenêtre ménagée dans le mur (3),
- baie qui est périmétriquement limitée par les chants découpés (14) du mur (3),
• un cadre intérieur (15) constitué de profilés en T (16),
- sachant que chaque profilé en T (16) présente une nervure médiane (17) et deux nervures latérales (18, 19) symétriquement disposées,
- qu'il s'étend par sa nervure médiane (17) dans la baie de fenêtre en recouvrant en partie un chant découpé (14),
- qu'il applique par une première nervure latérale (18) contre le côté intérieur (11) du mur (3),
- et que par la deuxième nervure latérale (19) il fait saillie devant la baie de fenêtre,
• et comprenant un cadre extérieur (23) également rectangulaire composé de profilés en Z (24),
- sachant que chaque profilé en Z (24) présente une nervure extérieure (26) qui applique contre le côté extérieur (10) du mur (3),
- une nervure de liaison (25) médiane se raccordant à la nervure extérieure (26), nervure de liaison qui s'étend dans la baie de fenêtre et recouvre une partie d'un chant découpé (14) du mur (3),
- et une nervure intérieure (27) se raccordant à la nervure de liaison (25) et présentant un tracé essentiellement parallèle à la nervure extérieure (26) et faisant saillie dans la baie de fenêtre,
• ainsi que comprenant une fenêtre (2) qui présente un cadre (4),
- cadre qui s'étend entre la deuxième nervure latérale (19) du profilé en T (16) et la nervure intérieure (27) du profilé en Z (24)
- et qui est fixé contre ces deux nervures (19, 27).

2. Agencement de fenêtre selon la revendication 1, **caractérisé en ce que** la nervure médiane (17) du profilé en T (16) est collée contre un chant découpé (14) du mur (3).

3. Agencement de fenêtre selon la revendication 1 ou 2, **caractérisé en ce que** le cadre (4) de fenêtre est collé contre la deuxième nervure latérale (19) du profilé en T (16) et la nervure intérieure (27) du profilé en Z (24).

4. Agencement de fenêtre selon l'une des revendications précédentes, **caractérisé en ce qu'**un matériau isolant thermique est disposé entre le cadre de fenêtre (4) et la nervure médiane (17) l'entourant du profilé en T (16) ou le chant découpé (14) l'entourant du mur (3).

5. Agencement de fenêtre selon l'une des revendications précédentes, **caractérisé en ce que** le profilé en T (16) est configuré comme un profilé extrudé.

6. Agencement de fenêtre selon l'une des revendications précédentes, **caractérisé en ce que** le profilé en Z (24) est configuré comme pièce en tôle à bords relevés.

7. Procédé de montage d'un agencement de fenêtre (1) selon l'une des revendications précédentes, sachant que le travail passe par les étapes suivantes :
a) Dans le mur (3) limitant un local et configuré en mur isolant thermique est découpée une baie pour fenêtre aux dimensions périphériques supérieures essentiellement de 10 mm à celles de la fenêtre (2) à monter.
b) Dans la baie de fenêtre est mis en place, depuis le côté local, un cadre intérieur (15) composé de profilés en T (16) de sorte que chaque fois la nervure médiane (17) d'un profilé en T (16) s'étend dans la baie de fenêtre tout en recouvrant en partie un chant découpé (14) du mur (3), que la première nervure latérale (18) applique contre le côté intérieur (11) du mur (3) et que la deuxième nervure latérale (19) fait saillie devant la baie de fenêtre, et que chaque fois la première nervure latérale (18) est fixée contre le côté intérieur (11) du mur (3).
c) Depuis le côté extérieur du mur (3), le cadre (4) de fenêtre est introduit dans la baie de fenêtre et fixé contre le cadre intérieur (15).
d) Après le montage du cadre (4) de fenêtre, un cadre extérieur (23) composé de profilés en Z (24) est introduit de l'extérieur dans la baie de fenêtre de sorte qu'une nervure extérieure (26) d'un profilé en Z (24) applique contre le côté extérieur (10) du mur (3), qu'une nervure intérieure (27) applique contre le cadre (4) de fenêtre et qu'une nervure médiane de liaison (25) reliant la nervure extérieure (26) et la nervure intérieure (27) s'étend dans la baie de fenêtre ménagée dans le mur (3) et recouvre une partie du chant découpé (14) du mur (3), sachant que les nervures extérieures (26) du cadre extérieur (23) sont fixées contre le mur (3) et que les nervures intérieures (27) sont fixées contre le cadre (4) de fenêtre.

8. Procédé selon la revendication 7, **caractérisé en ce que** le cadre intérieur (15) est fixé contre le côté intérieur (11) du mur (3) au moyen de colle, de rivets et/ou de vis.

9. Procédé selon la revendication 7 ou 8, **caractérisé en ce qu'**à partir des profilés en T (16) est créé un cadre intérieur (15) rectangulaire, sachant que ses quatre côtés sont orientés chacun à l'horizontale ou à la verticale.

10. Procédé selon l'une des revendications 7 à 9, **caractérisé en ce que** le cadre (4) de fenêtre est aligné, avant de le fixer contre le cadre intérieur (15), de sorte que ses bandeaux aient un tracé horizontal et vertical.

11. Procédé selon l'une des revendications 7 à 10, **caractérisé en ce que** le cadre (4) de fenêtre est collé contre le cadre intérieur (15) et que pendant la durée d'emploi de la colle (20) il est maintenu au moyen de serre-joints contre le mur (3) et/ou contre le cadre intérieur (15).

12. Procédé selon l'une des revendications 7 à 11, **caractérisé en ce qu'**après le montage du cadre (4) de fenêtre, une cavité comprise entre le cadre (4) de fenêtre et le mur (3) est comblée au moyen d'un matériau mousse officiant de matériau isolant thermique.

13. Procédé selon la revendication 12, **caractérisé en ce que** le volume excédentaire saillant du matériau mousse est retiré par découpe.

14. Procédé selon l'une des revendications 7 à 13, **caractérisé en ce que** le cadre extérieur (23) est fixé contre le côté extérieur (10) du mur (3) et contre le cadre (4) de fenêtre au moyen de colle, de rivets et/ou de vis.
